# FASCICULE DE BREVET EUROPEEN

(11) **EP 1 578 661 B1**
(45) Date de publication et mention de la délivrance du brevet: **23.01.2008**
(21) Numéro de dépôt: 03815411.8
(22) Date de dépôt: 16.12.2003
(51) Int. Cl.: B63C 7/16

(54) **INSTALLATION POUR LA RECUPERATION D' UN FLUIDE POLLUANT CONTENU DANS AU MOINS UNE TRANCHE DE CUVES TRANSVERSALE D' UN NAVIRE COULE**
ANLAGE ZUR GEWINNUNG EINES IN MINDESTENS EINEM QUERABSCHNITT DER TANKS EINES GESUNKENEN SCHIFFS ENTHALTENDEN VERUNREINIGUNGSFLUIDS
INSTALLATION FOR THE RECOVERY OF A POLLUTING FLUID CONTAINED IN AT LEAST ONE TRANSVERSE SECTION OF THE TANKS OF A SUNKEN VESSEL

(30) Priorité: 03.01.2003 FR 0300044
(43) Date de publication de la demande: 28.09.2005
(73) Titulaire: JLMD Ecologic Group, 06000 Nice (FR)
(72) Inventeur: DABI, Jean-Luc, B-7180 Seneffe (BE)
(74) Mandataire: Chevalier, Renaud Philippe
(86) Numéro de dépôt international: PCT/FR2003/003742
(87) Numéro de publication internationale: WO 2004/065205

(56) Documents cités:
- EP-A- 0 518 730
- WO-A-02/057131
- FR-A- 2 373 470
- FR-A- 2 380 968

## Description

La présente invention se rapporte à une installation pour la récupération d'un fluide polluant contenu dans au moins une tranche de cuves transversale d'un navire coulé.

Suite aux récents naufrages de navires transportant des fluides polluants, il a été proposé, dans la demande de brevet WO 02/057131 déposée au nom de Environment Technological Group et désignant Monsieur DABI comme inventeur, un système de récupération simple et fiable d'un fluide polluant contenu dans les cuves d'un navire coulé.

Ce système de récupération comprend un compartiment dans chacune des cuves du navire échoué, ce compartiment renfermant plusieurs tuyaux d'écoulement ainsi qu'un élément flotteur capable d'être éjecté hors du navire coulé. Plus précisément, pour chaque compartiment, ce système comprend un tuyau d'évacuation du fluide polluant comportant une première extrémité reliée à la cuve et une seconde extrémité reliée à l'élément flotteur. Cette seconde extrémité peut alors être extirpée à distance suffisante du navire coulé à l'aide d'un câble auquel est rattaché l'élément flotteur. Pour chaque compartiment, ce système présente également un tuyau d'aspiration et un tuyau d'injection tous deux connectés au tuyau d'évacuation et respectivement munis d'une première extrémité flottant à la surface du fluide polluant contenu dans la cuve, et d'une première extrémité lestée disposée dans le fond de ladite cuve. Enfin, pour chaque compartiment, ce système comprend un tuyau de liaison venant d'un navire de secours en surface et comportant, d'une part, une première extrémité connectée par emboîtement dans la seconde extrémité du tuyau d'évacuation, et d'autre part, une seconde extrémité reliée à une pompe installée sur le navire de secours. En fonctionnement, de l'eau sous pression est injectée depuis le navire de secours dans le fond de la cuve via le tuyau d'injection. Le fluide polluant est alors refoulé vers le navire de secours via le tuyau d'aspiration, le tuyau d'évacuation et le tuyau de liaison.

Ce système de récupération présente néanmoins un inconvénient consistant dans le fait que, lorsque le navire a coulé, il n'est pas aisé d'accéder depuis l'extérieur aux compartiments logés dans les cuves. Un autre inconvénient réside dans le fait que, s'il est possible de prévoir l'installation de tels compartiments dans les cuves lors de la construction du navire, il est en revanche très délicat de procéder à une telle installation sur un navire existant. Par ailleurs, les compartiments étant stockés à l'intérieur des cuves, des problèmes d'étanchéité et de sécurité peuvent être soulevés. De plus, ce système prévoyant nécessairement, d'une part, d'extirper la seconde extrémité du tuyau d'évacuation hors de la cuve, et d'autre part, de remonter la seconde extrémité du tuyau d'injection à la surface, il en découle que la connexion entre le tuyau de liaison et le tuyau d'évacuation est relativement complexe à réaliser. Enfin, il n'est pas nécessaire de lester la seconde extrémité du tuyau d'injection puisque la densité de l'eau introduite sous-pression est supérieure à celle du fluide polluant.

La présente invention a pour but d'apporter un perfectionnement au système de récupération décrit ci-dessus, et consiste en une installation pour la récupération d'un fluide polluant contenu dans au moins une tranche de cuves transversale d'un navire coulé, cette installation comprenant des moyens d'introduction d'eau sous pression dans la tranche et des moyens de refoulement du fluide polluant vers l'extérieur de la tranche, au moins un tuyau de liaison provenant d'un navire de secours pouvant être connecté à l'un des moyens de refoulement, caractérisée en ce qu'elle comprend une pluralité de tuyaux fixes présentant chacun une première et une seconde extrémités, ces tuyaux fixes étant positionnés de telle sorte que leurs premières extrémités débouchent au moins au niveau de chacun des coins des extrémités de la tranche de cuves et que leurs secondes extrémités soient chacune rattachées à une vanne qui, d'une part, est logée dans un compartiment fixé au-dessus de la ligne de flottaison du navire coulé, et d'autre part, peut être commandée depuis l'extérieur du navire coulé, chacun desdits tuyaux fixes pouvant, suivant la position d'échouage du navire coulé, constituer un moyen d'introduction d'eau sous pression à l'intérieur de la tranche ou un moyen de refoulement du fluide polluant vers l'extérieur de ladite tranche.

En effet, chacun des compartiments contenant des vannes étant situé au-dessus de ligne de flottaison du navire coulé, un R.O.V. (robot sous-marin télécommandé) ou un plongeur peut accéder beaucoup plus facilement à ces compartiments et ainsi procéder aux opérations de connexion et de commande. De plus, ces compartiments étant de préférence fixés sur le pont du navire, l'implantation sur un navire existant est relativement aisée, et les éventuels problèmes d'étanchéité et de sécurité sont résolus. Par ailleurs, étant donné, d'une part, que l'extrémité d'un tuyau fixe débouche dans chaque coin des extrémités de la tranche de cuves transversale, et d'autre part, que chaque tuyau fixe est relié à une vanne au niveau de sa seconde extrémité, il n'est plus nécessaire de prévoir la remontée de l'une des extrémités du tuyau d'injection afin de permettre l'introduction d'eau sous pression depuis le navire de secours. En effet, le R.O.V. ou le plongeur peut directement commander l'ouverture au choix d'une ou de plusieurs vannes logées dans des compartiments accessibles depuis l'extérieur du navire. Le ou les tuyaux fixes associés à cette ou ces vannes agissent par conséquent comme des tuyaux d'introduction, l'eau de mer à pression hydrostatique s'engouffrant par lesdites vannes, puis pénétrant le long de chacun de ces tuyaux fixes, et étant finalement introduite dans la tranche de cuves transversale. L'eau de mer possédant une densité supérieure à celle du fluide polluant, il en découle que ce dernier est refoulé par l'eau de mer vers le point le plus haut de la tranche de cuves transversale. Ce fluide polluant est alors amené à pénétrer dans au moins un autre tuyau fixe, agissant en tant que tuyau de refoulement, dont la première extrémité se situe dans le coin d'extrémité le plus haut de la tranche de cuves transeversale. Ce fluide polluant est ensuite refoulé le long de ce tuyau fixe en direction du compartiment associé, puis refoulé le long du tuyau de liaison, auquel la seconde extrémité du tuyau fixe de refoulement est connectée, en direction de la surface où est situé le navire de secours, et enfin peut être déversé du tuyau de liaison dans les cuves du navire de secours à l'aide d'une pompe montée sur celui-ci.

Préférentiellement, une paire de tuyaux fixes peut être connectée à chaque compartiment contenant deux vannes, chaque paire de tuyaux fixes comprenant, d'une part, un premier tuyau fixe de longueur réduite débouchant en partie haute de la tranche de cuves, et d'autre part, un second tuyau fixe débouchant en partie basse de la tranche de cuves et possédant une longueur supérieure à la hauteur des cuves. Avantageusement, quatre compartiments distincts contenant des vannes sont associés à chaque tranche de cuves transversale du navire.

Il doit être compris au sens de la présente invention que chaque tuyau de longueur réduite peut ne pas déboucher dans la tranche de cuves transversale à laquelle il est associé. En effet, lorsqu'un compartiment est positionné à proximité de l'un des coins d'extrémité de la tranche de cuves transversale, le tuyau de longueur réduite peut consister en un canal ménagé à l'intérieur du compartiment, ce canal présentant une première extrémité sous la forme d'un simple orifice réalisé dans le fond du compartiment au niveau d'un coin d'extrémité de la tranche, et une seconde extrémité accessible depuis l'extérieur du compartiment.

Une installation selon l'invention peut être adaptée à tout type de tranche de cuves transversale, par exemple une tranche de cuves transversale comprenant plusieurs cuves pouvant communiquer entre elles après ouverture de vannes prévues dans des parois séparant lesdites cuves. Préférentiellement, ces vannes sont positionnées en partie basse et en partie haute de chacune des parois séparant les cuves d'une tranche.

Bien évidemment, si les cuves ne peuvent pas communiquer entre elles, il suffit de prévoir qu'une première extrémité d'un tuyau fixe débouche dans chacun des coins de chaque cuve. Dans ce cas, chaque cuve peut être vidangée indépendamment des autres cuves de la même tranche transversale.

En variante, il peut être prévu que chaque cuve soit séparée d'une cuve adjacente par une cloison, et que cette cloison séparatrice soit traversée, au voisinage de chacun de ses coins, par un raccord sur lequel est rapporté un clapet lesté apte, selon le positionnement du navire, à obturer ou désobturer la section de passage dudit raccord.

Préférentiellement, les vannes logées dans les compartiments, et le cas échéant, les vannes prévues dans les parois séparants lesdites cuves, sont des vannes à guillotine.

L'invention sera mieux comprise à l'aide de la description détaillée qui est exposée ci-après en regard du dessin annexé dans lequel :
La figure 1 est une vue schématique de dessus d'un navire comprenant plusieurs tranches de cuves transversales, équipé d'une installation selon l'invention ;
La figure 2 est une vue schématique partielle en perspective de deux tranches de cuves transversale du navire représenté à la figure 1 avec omission des cuves centrales ;
La figure 3 est une vue schématique en coupe selon la ligne III-III de la tranche de cuves transversale représentées à la figure 2.
La figure 4 est une vue schématique de l'installation selon l'invention après raccordement d'un tuyau de liaison provenant d'un navire de secours sur un compartiment du navire échoué.

La figure 1 est une vue schématique de dessus d'un navire 1 présentant cinq tranches 2 de cuves transversales de forme sensiblement parallélépipédiques auxquelles sont reliés des compartiments 3.

Plus précisément, chaque tranche 2 de cuves transversale contient un liquide polluant 4, et est constituée d'une cuve centrale 5 et de deux cuves latérales 6, ces différentes cuves 5, 6 pouvant communiquer entre elles après ouverture des vannes à guillotine 7 prévues dans les parois séparant ces cuves 5, 6. L'ouverture de chacune de ces vannes 7 peut être commandée depuis l'extérieur du navire 1.

Les compartiments 3 sont positionnés sur le pont (non représenté) du navire 1, et sont reliés aux cuves latérales 6 des tranches 2 d'extrémité et aux cuves latérales 6 des tranches 2 intermédiaires. Ainsi, quelle que soit la position d'échouage du navire 1, chacune des tranches 2 de cuves transversales peut être vidangée par l'intermédiaire d'au moins deux compartiments 3.

En se reportant aux figures 2 et 3, on observe qu'un tuyau fixe t métallique ou souple, de longueur réduite, et qu'un tuyau fixe T métallique ou souple, possédant une longueur supérieure à la hauteur des cuves 5, 6, relient chaque compartiment 3 à une cuve latérale 6 d'une tranche 2. En section, le diamètre d'un tuyau fixe t est identique à celui d'un tuyau fixe T.

Plus précisément, chaque tuyau fixe t de longueur réduite présente, d'une part, une première extrémité 8 débouchant au voisinage d'un coin d'extrémité situé en partie haute de la tranche 2 associée, et d'autre part, une seconde extrémité 9 connectée à une vanne à guillotine 10 logée dans le compartiment 3 et accessible depuis l'extérieur du navire 1 par l'intermédiaire d'un raccord rapide 11.

Chaque tuyau fixe T de grande dimension présente, d'une part, une première extrémité 12 débouchant au voisinage d'un coin d'extrémité situé en partie basse de la tranche 2 associée, et d'autre part, une seconde extrémité 13 connectée à une vanne à guillotine 14 logée dans le compartiment 3 et accessible depuis l'extérieur du navire 1 par l'intermédiaire d'un raccord rapide 15.

De façon à faciliter la compréhension de l'invention, le navire 1 représenté à la figure 4 ne comporte qu'une seule tranche 2 de cuves latérale selon la figure 3. Lorsque le navire 1 a coulé et repose sur le fond 28 de la mer 29, un navire de secours 30 vient se positionner sensiblement à la verticale du navire 1 après repérage de ce dernier. Un tuyau de liaison L est alors disposé entre le navire de secours 30 et l'un des compartiments 3 accessibles du navire 1. Plus précisément, ce tuyau de liaison L présente, d'une part, une première extrémité reliée à une pompe 31 installée sur le navire de secours 30, et d'autre part, une seconde extrémité 32 qui est connectée, par un R.O.V ou par un plongeur, au raccord rapide 11 de la vanne à guillotine 10 elle-même raccordée à la seconde extrémité 9 du tuyau fixe t de ce compartiment 3.

Après ouverture, d'une part, des vannes à guillotine 10, 14 logées dans ce compartiment 3, et d'autre part, des vannes 7 prévues dans les parois séparant les cuves 5, 6 de la même tranche 2, de l'eau de mer 29 à pression hydrostatique est introduite dans la tranche 2 via le tuyau fixe T. L'eau de mer 29 possédant une densité supérieure à celle du fluide polluant 4 contenu dans la tranche 2, ce dernier est alors refoulé par l'eau de mer 29 à travers le tuyau fixe t et le tuyau de liaison L, puis finalement déversé dans les cuves du navire de secours 30 à l'aide de la pompe 31. En cas de fioul très lourd, il peut être utile de connecter une pompe immergée au niveau du navire échoué, pour accélérer la remontée dudit fioul vers la surface.

II est à noter que l'on pourrait aboutir au même résultat en connectant ce tuyau de liaison L, non pas au tuyau fixe t de longueur réduite, mais au tuyau fixe T de grande longueur. En effet, dans ce cas, le tuyau t agirait en tant que tuyau d'introduction d'eau de mer 29 à pression hydrostatique, et le tuyau T jouerait le rôle d'un tuyau de refoulement du fluide polluant 4 vers l'extérieur des cuves 5, 6 de la tranche 2.

De manière à accélérer la récupération du fluide polluant 4, il doit être également bien compris que si plusieurs compartiments 3 sont accessibles depuis l'extérieur du navire 1, il est alors possible de relier l'un des deux tuyaux fixes t ou T de chacun de ces compartiments 3 à un tuyau de liaison L distinct, le tuyau fixe T ou t restant libre étant alors destiné à assurer l'introduction de l'eau de mer 29 à pression hydrostatique à l'intérieur de la tranche 2 qui lui correspond.

Par ailleurs, par exemple dans le cas où deux compartiments 3 d'une tranche 2 sont accessibles depuis l'extérieur du navire 1, il est possible de relier un tuyau de liaison L distinct à chacun deux tuyaux fixes t, T de l'un des deux compartiments 3, les deux tuyaux fixes t, T de l'autre compartiment 3 restant libres et étant alors destinés à permettre l'introduction de l'eau de mer 29 sous pression hydrostatique après ouverture des vannes correspondantes.

Cependant, pour renforcer la fiabilité de l'installation, il peut être intéressant de disposer un compartiment 3 à chaque coin de cuve 5, 6, même si des vannes à guillotine 7 sont prévues pour assurer la communication entre les différentes cuves 5, 6.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention.

## Revendications

1. Installation pour la récupération d'un fluide polluant (4) contenu dans au moins une tranche (2) de cuves transversale d'un navire (1) coulé, cette installation comprenant des moyens d'introduction d'eau sous pression dans la tranche et des moyens de refoulement du fluide polluant vers l'extérieur de la tranche, au moins un tuyau de liaison (L) provenant d'un navire de secours (30) pouvant être connecté à l'un des moyens de refoulement, **caractérisée en ce qu'**elle comprend une pluralité de tuyaux fixes (t, T) présentant chacun une première et une seconde extrémités (8, 9, 12, 13), ces tuyaux fixes étant positionnés de telle sorte que leurs premières extrémités (8, 12) débouchent au moins au niveau de chacun des coins des extrémités de la tranche et que leurs secondes extrémités (9, 13) soient chacune rattachées à une vanne (10, 14) qui, d'une part, est logée dans un compartiment (3) fixé au-dessus de la ligne de flottaison du navire coulé, et d'autre part, peut être commandée depuis l'extérieur du navire coulé, chacun desdits tuyaux fixes pouvant, suivant la position d'échouage du navire coulé, constituer un moyen d'introduction d'eau sous pression à l'intérieur de la tranche ou un moyen de refoulement du fluide polluant vers l'extérieur de la tranche.

2. Installation selon la revendication 1, **caractérisée en ce que** chaque compartiment (3) contenant des vannes (10, 14) est fixé sur le pont du navire (1) coulé.

3. Installation selon l'une quelconque des revendications 1 ou 2, **caractérisée en ce qu'**une paire de tuyaux fixes (t, T) est connectée à chaque compartiment (3) contenant deux vannes (10, 14).

4. Installation selon la revendication 3, **caractérisée en ce que** chaque paire de tuyaux fixes comprend, d'une part, un premier tuyau fixe (t) de longueur réduite débouchant en partie haute de la tranche (2), et d'autre part, un second tuyau fixe (T) débouchant en partie basse de la tranche et possédant une longueur supérieure à la hauteur des cuves (5, 6).

5. Installation selon l'une quelconque des revendications 1 à 4, **caractérisée en ce que** quatre compartiments (3) distincts contenant des vannes (10, 14) sont associés à chaque tranche (2) de cuves transversale.

6. Installation selon l'une quelconque des revendications 1 à 5, **caractérisée en ce que** chaque tranche (2) de cuves transversale peut être divisée en plusieurs cuves (5, 6) pouvant communiquer entre elles après ouverture de vannes (7) prévues dans des parois séparant lesdites cuves.

7. Installation selon la revendication 6, **caractérisée en ce que** les vannes (7) sont positionnées en partie basse et en en partie haute de chacune des parois séparant les cuves (5, 6) d'une tranche (2).

8. Installation selon l'une quelconque des revendications 1 à 7, **caractérisée en ce que** chaque vanne (7, 10, 14) est une vanne à guillotine.

9. Installation selon l'une quelconque des revendications 1 à 3, **caractérisée en ce qu'**une première extrémité (8, 12) d'un tuyau fixe (t, T) débouche dans chacun des coins de chaque cuve (5, 6).

10. Installation selon la revendication 9, **caractérisée en ce que** chaque cuve (5, 6) est séparée d'une cuve adjacente par une cloison (40), et **en ce que** cette cloison séparatrice est traversée, au voisinage de chacun de ses coins, par un raccord (41) sur lequel est rapporté un clapet (42) lesté apte, selon le positionnement du navire, à obturer ou désobturer la section de passage dudit raccord.

## Claims

1. Installation for recovering a polluting fluid (4) contained in at least one transverse block (2) of tanks in a sunken ship, the said installation comprising means for introducing pressurised water into said block and means for forcing back the polluting fluid to the outside of the block, it being possible to connect at least one linking pipe (L) coming from a relief ship (30) to one of said forcing-back means, **characterised in that** said installation comprises a plurality of fixed pipes (t, T) each having a first and a second end (8, 9, 12, 13), the said fixed pipes being positioned in such a way that their first ends (8, 12) open out at least at each of the corners of the ends of the block and that their second ends (9, 13) are each linked to a valve (10, 14) which, on the one hand, is housed in a compartment (3) fixed above the water-line of the sunken ship and, on the other hand, can be controlled from outside said sunken ship, it being possible for each of the said fixed pipes to constitute, according to the grounded position of the sunken ship, a means of introducing pressurised water to the inside of the block or a means of forcing back the polluting fluid to the outside of said block.

2. Installation according to claim 1, **characterised in that** each compartment (3) containing valves (10, 14) is fixed onto the deck of the sunken ship (1).

3. Installation according to either of claims 1 or 2, **characterised in that** a pair of fixed pipes (t, T) is connected to each compartment (3) containing two valves (10, 14) .

4. Installation according to claim 3, **characterised in that** each pair of fixed pipes comprises, on the one hand, a first fixed pipe (t) of short length which opens out at the top part of the block (2) and, on the other hand, a second fixed pipe (T) which opens out at the bottom part of the block and possesses a length which is greater than the height of the tanks (5, 6).

5. Installation according to any of claims 1 to 4, **characterised in that** four distinct compartments (3) containing valves (10, 14) are associated with each transverse block (2) of tanks.

6. Installation according to any of claims 1 to 5, **characterised in that** each transverse block (2) of tanks can be divided up into a number of tanks (5, 6) which are capable of communicating with one another after valves (7) provided in walls separating the said tanks have been opened.

7. Installation according to claim 6, **characterised in that** the valves (7) are positioned at the bottom part and at the top part of each of the walls separating the tanks (5, 6) belonging to a block (7).

8. Installation according to any of claims 1 to 7, **characterised in that** each valve (7, 10, 14) is a guillotine-type valve.

9. Installation according to any of claims 1 to 3, **characterised in that** a first end (8, 12) of a fixed pipe (t, T) opens into each of the corners of each tank (5, 6).

10. Installation according to claim 9, **characterised in that** each tank (5, 6) is separated from an adjacent tank by a bulkhead (40), and **in that** the said separating bulkhead has passing through it, in the vicinity of each of its corners, a union (41) onto which is added a weighted flap (42) which is capable of stopping-up or unstopping the cross-section of passage of the said union, according to the positioning of the ship.

## Patentansprüche

1. Ausrüstung zur Bergung einer verunreinigenden Flüssigkeit (4), die in wenigstens einem Abschnitt (2) von Quertanks eines gesunkenen Schiffes (1) enthalten ist, wobei diese Ausrüstung Mittel zum Einleiten von unter Druck stehendem Wasser in den Abschnitt und Mittel umfasst, um die verunreinigende Flüssigkeit aus dem Abschnitt herauszufördern, wobei mindestens ein von einem Rettungsschiff (30) ausgehendes Verbindungsrohr (L) mit einem der Fördermittel verbunden werden kann, **dadurch gekennzeichnet, dass** die Ausrüstung eine Vielzahl von fixierten Rohren (t, T) umfasst, die jeweils ein erstes und ein zweites Ende (8, 9, 12, 13) aufweisen, wobei die fixierten Rohre derart angeordnet sind, dass ihre ersten Enden (8,12) wenigstens auf dem Niveau einer jeden der Ecken der Enden des Abschnittes münden, und dass ihre zweiten Enden (9, 13) jeweils an ein Ventil (10, 14) angesetzt sind, das einerseits in einer Kabine (3) angeordnet ist, das oberhalb der Konstruktionswasserlinie des gesunkenen Schiffes befestigt ist, und andererseits von außerhalb des gesunkenen Schiffes gesteuert werden kann, wobei jedes der fixierten Rohre in Abhängigkeit von der Lage der Strandungsposition des gesunkenen Schiffes ein Mittel darstellen kann, um unter Druck stehendes Wasser in das Innere des Abschnittes einzubringen, oder ein Mittel darstellen kann, um die verunreinigende Flüssigkeit aus dem Abschnitt herauszufördern.

2. Ausrüstung nach Anspruch 1, **dadurch gekennzeichnet, dass** jede die Ventile (10, 14) enthaltende Kabine (3) auf dem Deck des gesunkenen Schiffes (1) befestigt ist.

3. Ausrüstung nach Anspruch 1 oder 2, **dadurch gekennzeichnet, dass** mit jeder Kabine (3) ein Paar der fixierten Rohre (t, T) verbunden ist, wobei die Kabine die zwei Ventile (10, 14) enthält.

4. Ausrüstung nach Anspruch 3, **dadurch gekennzeichnet, dass** jedes Paar der fixierten Rohre einerseits ein erstes fixiertes Rohr (t) mit geringer Länge enthält, das an einem oberen Teil des Abschnittes (2) einmündet, und andererseits ein zweites fixiertes Rohr (T) umfasst, das an einem unteren Teil des Abschnittes einmündet und eine Länge aufweist, die größer ist als die Höhe der Tanks (5, 6).

5. Ausrüstung nach einem der Ansprüche 1 bis 4, **dadurch gekennzeichnet, dass** vier getrennte Kabinen (3), die Ventile (10, 14) enthalten, einem jeden Abschnitt (2) der Quertanks zugeordnet sind.

6. Ausrüstung nach einem der Ansprüche 1 bis 5, **dadurch gekennzeichnet, dass** jeder Abschnitt (2) der Quertanks in mehrere Tanks (5, 6) unterteilt sein kann, die miteinander kommunizieren können, nachdem Ventile (7) geöffnet wurden, die in den die Tanks abtrennenden Wänden vorgesehen sind.

7. Ausrüstung nach Anspruch 6, **dadurch gekennzeichnet, dass** die Ventile (7) in einem unteren Teil und in einem oberen Teil einer jeden der Wände angeordnet sind, die die Tanks (5, 6) eines Abschnittes (2) voneinander abtrennen.

8. Ausrüstung nach einem der Ansprüche 1 bis 7, **dadurch gekennzeichnet, dass** jedes Ventil (7, 10, 14) ein Ventil mit Absperrschieber ist.

9. Ausrüstung nach einem der Ansprüche 1 bis 3, **dadurch gekennzeichnet, dass** ein erstes Ende (8, 12) eines fixierten Rohres (t, T) an jeder Ecke eines jeden Tanks (5, 6) einmündet.

10. Ausrüstung nach Anspruch 9, **dadurch gekennzeichnet, dass** jeder Tank (5, 6) durch eine Trennwand (40) von einem benachbarten Tank abgetrennt ist, und dass jede abtrennende Trennwand in der Nähe einer jeden ihrer Ecken von einem Verbindungsstück (41) quer durchsetzt ist, an das eine Ballastklappe (42) angefügt ist, die dazu in der Lage ist, in Abhängigkeit von der Position des Schiffes den Durchgangsabschnitt des Verbindungsstückes zu öffnen oder zu verschließen.
